# EUROPÄISCHE PATENTSCHRIFT

(11) **EP 0 223 968 B1**
(45) Veröffentlichungstag und Bekanntmachung des Hinweises auf die Patenterteilung: **22.04.1992**
(21) Anmeldenummer: 86113240.5
(22) Anmeldetag: 26.09.1986
(51) Int. Cl.: H01H 21/78, H01H 21/50

(54) **Elektrischer Drehschalter**
Rotating electrical switch
Interrupteur électrique rotatif

(30) Priorität: 30.10.1985 DE 3538546
(43) Veröffentlichungstag der Anmeldung: 03.06.1987
(73) Patentinhaber: Braun Aktiengesellschaft, Frankfurt am Main (DE)
(72) Erfinder: Wolf, Jürgen, D-6239 Kriftel (DE)

(56) Entgegenhaltungen:
- DE-B- 2 036 775
- DE-B- 2 831 204
- GB-A- 2 027 276
- US-A- 3 255 319
- US-A- 3 337 699

## Beschreibung

Die Erfindung betrifft einen elektrischen Drehschalter.

Die Erfindung geht von einem elektrischen Drehschalter aus, wie er aus der DE-AS 20 36 775 bekannt ist. Er besteht aus einem Drehknopf, zwei Kontaktbrücken, einer Leiterplatte, einer Druckfeder und einer Scheibe. Im montierten Zustand des Drehschalters zieht die Feder über die Scheibe den Zapfen nach unten von der Leiterplatte weg, so daß hierdurch von dem Drehknopf die Kontaktbrücken federnd gegen die Leiterplatte gedrückt werden.

Bei diesem Drehschalter ist es als weniger vorteilhaft anzusehen, daß aufgrund der Tatsache, daß der Lochdurchmesser der Scheibe geringfügig kleiner ist als der Außendurchmesser des Zapfens, beim Montagevorgang verhältnismäßig hohe Aufzugskräfte entstehen, um die Scheibe zum Zwecke der formschlüssigen Befestigung über den Zapfen in die hierfür vorgesehene Nut einzudrücken. Auch die als gesondertes Einzelteil ausgebildete Feder wirkt sich, abgesehen von dem erhöhten Montageaufwand, nachteilig.

Des weiteren ergibt sich durch an den beiden Enden der Kontaktbrücken ausgebildete Kugeln sowie durch die zweiteilige Ausführung eine teuere Herstellung der Kontaktbrücken, die entweder als Dreh- oder Formteile hergestellt werden müssen.

Als weiterer Nachteil ist die Gefahr der Beeinträchtigung der Funktionstüchtigkeit des Drehschalters anzusehen, da bei jeder Schalterbetätigung die Kugeln der Kontaktbrücken aus den in der Leiterplatte vorgesehenen Bohrungen herausgleiten müssen, wodurch eine frühzeitige Beschädigung der oft sehr dünnen Leiterplatte hervorgerufen werden kann. Auch die bei der Verdrehung des Drehknopfes zwangsweise an ihm hervorgerufene Verschiebung in Richtung seiner Achse wird im allgemeinen vom einer Bedienungsperson als störend empfunden.

Aus der DE-B 28 31 204 ist ein weiterer Drehschalter bekant, der ein elastisch verformbares Plattenelement aufweist, an dem zum einen Kontaktfahnen und zum anderen Rastelemente ausgebildet sind, die einerseits ein Schalten des Drehschalters ermöglichen und andererseits den Drehschalter in verschiedenen Raststellungen halten. Das Plattenelement selbst wird auf der Leiterplatte über ein an der Leiterplatte zu befestigendes Gehäuse gehalten. Das Schaltrad durchdringt in der montierten Stellung sowohl das Plattenelement als auch das Gehäuse und wird mit einer am Gehäuse anliegenden Scheibe gesondert befestigt. Durch die gesonderte Befestigung von Plattenelement einerseits und Schaltrad andererseits wird der Aufbau und die Montage des Drehschalters aufwendig.

Schließlich ist aus der US-A-3,255,319 ein elektrischer Drehschalter mit einem in dessen Gehäuse ausgebildetem Plattenelement bekannt. Das Plattenelement erfüllt zwar gleichzeitig drei Bedingungen, nämlich es rastet ein, stellt die Stromverbindung her und erzeugt den Anpreßdruck gegen die auf der Leiterplatte ausgebildeten Leiterbahnen. Eine Befestigung des Schaltrades auf der Leiterplatte mittels des Plattenelementes ist aber hier nicht vorgesehen, da das Gehäuse des elektrischen Drehschalters aus zwei zusammengesetzten Gehäusenschalen besteht, durch die das Plattenelement und das Schaltrad eingekapselt werden.

Aufgabe der Erfindung ist es, einen elektrischen Drehschalter nach dem Oberbegriff des Patentanspruchs 1 zu schaffen, der möglichst wenige Bauteile mit jeweils geringem Platzbedarf aufweist, der schnell und einfach montierbar ist und der dennoch bei hoher Funktionssicherheit möglichst bedienungsfreundlich ist und stets zuverlässig arbeitet.

Diese Aufgabe wird für einen elektrischen Drehschalter nach dem Oberbegriff des Patentanspruchs 1 durch die im kennzeichnenden Teil dieses Patentanspruchs aufgeführten Merkmale gelöst.

Das erfindungsgemäße Plattenelement sichert und führt das Schaltrad spielfrei auf der Leiterplatte, fixiert die Kontaktbrücken zwischen dem Schaltrad und der Leiterplatte und verleiht dem Schaltrad die gewünschte Rasterwirkung. Der Drehschalter ist von Hand leicht montierbar bzw. demontierbar, ohne daß dabei zusätzlich Werkzeuge benötigt werden. Die Kontaktbrücken werden von dem Schaltrad ausreichend fest gegen die Leiterplatte gedrückt und es bleibt gleichzeitig die zum Überfahren der Rastelemente erforderliche Drehkraft am Schaltrad in annehmbaren Grenzen. Die Federkraft des Plattenelements wird durch die Dicke, den Werkstoff und die geometrischen Abmessungen des Plattenelements bestimmt, wobei mit dem letzten Merkmal bei Verwendung größtmöglicher Federarme besonders weiche Federkennlinien am Plattenelement erreicht werden können. Ein defekter Drehschalter ist darüberhinaus ohne Erneuerung der Leiterplatte auswechselbar. Die auf das Schaltrad einwirkende federnde Zunge sichert zum einen das Plattenelement gegen Verdrehung und bringt zum anderen das Schaltrad beim Drehen des Drehschalters stets in eine exakt vorgegebene Rasterposition. Darüber hinaus ermöglicht sie ein völlig spielfreies Verdrehen des Schaltrades, wobei dieses nach Überbrückung einer Ausnehmung in die nächste Schaltstellung selbsttätig einschnappt, ohne daß dabei noch von Hand nachjustiert werden muß. Beim Betätigen des Drehschalters bleibt schließlich die Leiterplatte von Schaltkräften unbeeinflußt.

Es ist vorteilhaft, daß die Ausnehmungen an der der Oberfläche der Leiterplatte gegenüberliegenden Unterseite des Schaltrades ausgebildet sind (Anspruch 2), da hierdurch die Ausbildung der Zunge besonders einfach wird.

Es hat sich als besonders vorteilhaft erwiesen, daß die sich von dem Plattenelement wegerstreckende Zunge im Querschnitt im wesentlichen L-förmig ausgebildet ist und daß der vom längeren Schenkel der Zunge rechtwinklig und parallel zum Schaltrad verlaufende Schenkel derart zum Schaltrad gewölbt ist, daß er in jede Ausnehmung des Schaltrades spielfrei einrastet (Anspruch 3). Hierdurch werden die Drehkräfte am Schaltrad bei Überbrückung eines oder mehrerer Rastausnehmungen besonders gering gehalten und dennoch wird ein selbsttätiges Verdrehen des Schaltrades verhindert.

Damit das Platteneelement ohne Zuhilfenahme der Zapfenlagerung drehfest auf der Leiterplatte gehalten wird, ist vorteilhafterweise an dem der Zunge gegenüberliegenden Rand am Plattenelement ein Blechlappen angeformt, der in eine an der Leiterplatte ausgebildete Vertiefung eingreift (Anspruch 4).

Die Vorspannung des Plattenelements gegenüber der Leiterplatte und dem Zapfen kann noch dadurch erhöht werden, daß das Plattenelement auf die Unterseite der Leiterplatte gerichtete und dort anliegende Vorsprünge aufweist (Anspruch 5). Das Plattenelement wird also sowohl von der Zunge als auch von der Vorsprüngen vorgespannt. Hierdurch wird unter anderem das Plattenelement verhältnismäßig gleichmäßig gegen den Zapfen gedrückt, wodurch auch eine gute Biegespannungsverteilung besonders dünnwandigem Material erreicht wird.

Eine hohe Lebensdauer des Drehschalters wird bei Verwendung eines Federstahlblechs erzielt, dessen Dicke so bemessen ist, daß das Rastelement durch Drehen des Schaltrades von Hand leicht von einer Rastausnehmung in eine andere bringbar ist (Anspruch 6). Durch ein besonders dünnes Federstahlblech wird die axiale Baulänge des Drehschalters nur geringfügig erhöht. Das Plattenelement läßt sich besonders kostengünstig und einfach im Stanz- und Biegeverfahren herstellen.

In einer Weiterbildung der Erfindung ist vorgesehen, daß die Kontaktbrücke in einer am Schaltrad ausgebildeten Ausnehmung angeordnet ist, deren Rand mit geringem Spiel die Kontaktbrücke begrenzt und daß im montierten Zustand des Drehschalters die Leiterplatte die Kontaktbrücke in der Ausnehmung des Schaltrades gegen Herausfallen sichert (Anspruch 7). Durch diese Anordnung kann auf zusätzliche Haltemittel für die Kontaktbrücke verzichtet werden.

Damit das Schaltrad keine Kurzschlüsse auf der Leiterplatte hervorrufen kann und gleichzeitig einfach und billig herstellbar ist, ist es aus Kunststoff gefertigt (Anspruch 8).

Damit sich nach dem Einbau des Drehschalters in ein Gehäuse die Sicherung des Zapfens nicht mehr lösen kann, kann es vorteilhafterweise vorgesehen werden, daß auf der der Leiterplatte abgewandten Oberseite am Schalterad zwei, die Drehung des Schaltrades begrenzende Anschläge ausgebildet sind, die mit einem, in dem Gehäuse angeordeneten, zwischen die beiden Anschläge eingreifenden, weiteren Anschlag in Wirkverbindung bringbar sind (Anspruch 9). Das Gehäuse kann hierbei beispielsweise Bestandteil einer Kaffeemaschine oder eines anderen elektrischen Gerätes sein.

Es ist vorteilhaft, daß an der Oberseite am Schaltrad eine Mitnehmeranordnung ausgebildet ist, die zur Aufnahme und zur Befestigung eines Drehknopfes dient und daß der Drehknopf das Gehäuse nach außen durchdringt (Anspruch 10). Durch die zweiteilige Ausführung von Drehknopf und Schaltrad wird erreicht, daß für diese Teile entsprechend ihrer auszuübenden Funktion verschiedene Werkstoffe gewählt werden können und daß das Gehäuse nach dem Entfernen des Drehknopfes vom Sockel der Maschine demontiert werden kann.

Zwischen dem Zapfen 17 und dem Plattenelement 5 besteht eine Bajonettverbindung, die einerseits von einer am Plattenelement 5 ausgebildeten Bohrung (26) und anderesab aus am Zapfen 17 ausgebildeten Rastnasen (56, 57) besteht.

Ein Ausführungsbeispiel der Erfindung ist in der Zeichnung dargestellt und wird im folgenden näher beschrieben.

Es zeigen:
- Fig. 1: Längsschnitt durch den elektrischen Drehschalter gemäß der Erfindung,
- Fig. 2: Teilausschnitt der Seitenansicht in Pfeilrichtung X nach Fig. 1,
- Fig. 3: Teilausschnitt einer weiteren Ausführungsform einer Befestigung des Schaltrades mit dem Plattenelement,
- Fig. 4: Draufsicht auf das als Einzelteil dargestellte Plattenelement und
- Fig. 5: Draufsicht auf das als Einzelteil dargestellte Schaltrad in Pfeilrichtung Y nach Fig. 1.

In Fig. 1 ist der elektrische Drehschalter 1 in einem Gehäuse 2, das beispielsweise Teil einer Kaffeemaschine ist, unterhalb einer Gehäusewand 3 ausgebildet. Der elektrische Drehschalter 1 besteht aus einem Schaltrad 4, einem Plattenelement 5 und einer Kontaktbrücke 6. Das Schaltrad 4 entspricht der Form einer kreisförmigen Scheibe, die in der Zeichnung oberhalb einer Leiterplatte 7 ausgebildet ist und die im wesentlichen parallel zu dieser verläuft. Auf der Oberfläche 8 der Leiterplatte 7 sind elektrisch leitende, in der Zeichnung nicht dargestellte Schaltwege aufgedruckt, die mit mindestens einer auf der Oberfläche 8 der Leiterplatte 7 befestigten Steuerschaltung verbunden sind. Die Steuerschaltung ist jedoch in der Zeichnung ebenfalls nicht dargestellt.

Auf der der Gehäusewand 3 gegenuberliegenden Oberseite 9 des Schaltrades 4 ist eine konzentrisch zum Schaltrad 4 verlaufende Sacklochbohrung 10 ausgebildet, die senkrecht zur Oberseite 9 in der Zeichnung nach unten verläuft. Der Querschnitt der Sacklochbohrung 10 ist im wesentlichen rechteckig ausgebildet und weist an einer ihrer längeren Seitenflächen 11 eine sich radial nach außen erstreckende Ausnehmung 12 auf. Die Sacklochbohrung 10 dient zur Aufnahme eines an einem Drehknopf ausgebildeten Zapfens, der ebenso, wie der Drehknopf, in der Zeichnung nicht dargestellt ist. Der Zapfen ragt nach oben über eine in der Gehäusewand 3 ausgebildete Bohrung 13, die konzentrisch zur Sacklochbohrung 10 verläuft, aus dem Gehäuse 2 heraus und ist mit dem von Hand betätigbaren Drehknopf verbunden. In die Ausnehmung 12 greift ein am Zapfen des Drehknopfs ausgebildetes, aber nicht dargestelltes Rastelement ein, wodurch die Lage des Drehknopfs zum Gehäuse 2 und zum Drehschalter 1 eindeutig bestimmt wird. Auf der Oberseite 9 sind am Umfangsrand des Schaltrades 4 zwei Anschläge 14, 15 angeformt, die sich in der Zeichnung nach oben erstrecken und die auf gleichem Radius in einem vorgegebenen Winkel voneinander entfernt sind. In den zwischen den beiden Anschlägen 14, 15 ausgebildeten Ringraum greift ein am Gehäuse 2 angeformter Anschlag 16 ein, der sich in der Zeichnung von der Gehäusewand 3 nach unten erstreckt.

Gemäß den Fig. 1 und 5 schließt sich an die Sacklochbohrung 10 in der Zeichnung nach unten ein konzentrisch zur Sacklochbohrung 10 verlaufender Zapfen 17 an, der eine an der Leiterplatte 7 ausgebildete Durchgangsbohrung 18 durchdringt und der in der Durchgangsbohrung 18 zentriert ist. In Höhe der Unterseite 19 der Leiterplatte 7 verjüngt sich der Zapfen 17 über die Ringstufe 19 derart, daß auf dem Zapfen 17 eine Ringnut 20 entsteht. Die Breite der Ringnut 20 ist nicht viel größer als die Dicke des Plattenelements 5. An die Ringnut 20 schließt sich in der Zeichnung nach unten am Zapfen 17 ein im Querschnitt im wesentlicher rechteckiger Abschnitt an, deren größter Außendurchmesser 22 dem größten Außendurchmesser des Zapfens 17 entspricht. Der Abstand der beiden Seitenflächen 23, 24 zueinander ist gerade so groß wie der Abstand der beiden Seitenflächen 25, 26 der im Plattenelement 5 ausgebildeten Bohrung 27 nach Fig. 4. Der Querschnitt der Bohrung 27 nach Fig. 4 entspricht der äußeren Abmessung des Abschnitts 21 nach Fig. 5, er ist lediglich geringfügig größer als der Abschnitt 21, damit der Abschnitt 21 durch die Bohrung 27 hindurch geführt werden kann. Der Abschnitt 21 bildet somit mit der Bohrung 27 und dem Plattenelement 5 den Bajonettverschluß des Drehschalters 1. Der Durchmesser der Ringnut 20 nach Fig. 1 entspricht nahezu der Breite des Abschnitts 21, gemessen über die kürzeste Länge der beiden Seitenflächen 23, 24 nach Fig. 5.

Entsprechend Fig. 1 zentriert sich das Plattenelement 5 in der Ringnut 20 über die beiden Seitenflächen 25, 26. Der Abschnitt 21 ist in der Zeichnung unterhalb des Plattenlements 5 angeordnet und liegt mit seiner Anlagefläche 28 an der Unterseite 29 des Plattenelements 5 an.

Nach Fig. 4 ist das Plattenelement 5 in Draufsicht im wesentlichen trapezförmig ausgebildet. An dem in der Zeichnung linken Ende ist gemäß den Fig. 1 und 4 an dem Plattenelement 5 ein Blechlappen 30 ausgebildet, der nach Fig. 1 senkrecht nach oben zur Plattenelement verläuft und der in einen dem Blechlappen 30 angepaßten Schlitz 31 in die Leiterplatte 7 eingreift.

Auf der dem Blechlappen 30 gegenüberliegenden Seite ist nach den Fig. 1 und 4 eine im Querschnitt L-förmig ausgebildete Zunge 32 angeformt, die eine in der Leiterplatte 7 im Querschnitt viereckige Bohrung 33 in der Zeichnung nach oben durchdringt. An dem längeren Schenkel 34 sind nach den Fig. 1, 2 und 4 seitlich zu beiden Seiten im Querschnitt rechteckige Blechstreifen 36, 37 angeformt, die von den Seitenwänden 38, 39 der Bohrung 33 begrenzt werden. Die Seitenwände 38, 39 dienen dazu, daß das Plattenelement 5 nicht seitlich abkippen kann.

Nach den Fig. 1 und 2 schließt sich im rechten Winkel an den längeren Schenkel 34 ein kürzerer Schenkel 40 an, der in der Zeichnung nach Fig. 1 nach rechts verläuft. Der kürzere Schenkel 40 bildet den Fuß der L-förmig ausgebildeten Zunge 32. Der Fuß 40 ist nach Fig. 2 nach oben gewölbt und greift in eine an der Unterseite 41 des Schaltrades 4 angeformte, im Querschnitt V-förmig ausgebildete Ausnehmung 42 ein. In den Fig. 2 und 5 sind an der Unterseite 41 des Schaltrades 4 am radial äußeren Rand hintereinander mehrere zackenförmige Erhebungen 43 gleicher Abmessungen angeformt, zwischen denen sich die Ausnehmungen 42 befinden. Die Ausnehmungen 42 ergeben mit dem Fuß 40 beim Betätigen des Drehschalters 1 die Rastwirkung. Der Radius der nach oben gerichteten Wölbung des Fußes 40 ist so bemessen, daß er in der Ausnehmungen 42 spielfrei eingreift.

In Fig. 2 und 4 sind an dem oberen und unteren Rand in das Plattenelement 5 Vorsprünge 44, 45 eingedrückt, die nach Fig. 2 an der Unterseite der Leiterplatte 7 anliegen, wodurch das Plattenelement 5 vorgespannt und in diesem Bereich einen bestimmten Abstand zur Leiterplatte 7 aufweist.

In den Fig. 1 und 5 ist auf der Unterseite 41 gegenüber den Erhebungen 43 am Schaltrad 4 eine im Querschnitt viereckige. Tasche 45 angeformt, die von einem Rand 47 umgeben ist. In der Tasche 46 befindet sich nach Fig. 1 eine Kontaktbrücke 48, deren Bodenblech 49 der Tasche 46 angepaßt ist und lose in die Tasche 46 eingesetzt ist. Von dem Bodenblech 49 erstrecken sich nach Fig. 1 zwei nebeneinander verlaufende, federnde Kontaktfahren 50, 51 nach unten, die auf der Oberfläche 8 der Leiterplatte 7 mit Vorspannung anliegen. Die Kontaktfahnen 50, 51 stellen die Stromverbindung verschiedener Strompfade auf der Leiterplatte 7 her, so daß in der Zeichnung nicht dargestellte Schaltkreise mit Strom versorgt bzw. hiervon getrennt werden.

In Fig. 3 ist anstelle der in Fig. 1 dargestellten Bajonettverbindung eine Schnappverbindung 52 zwischen dem Plattenelement 5 und dem Schaltrad 4 gezeigt. Der Zapfen 17 ist an seinem freien Ende geschlitzt, damit die hierdurch gebildeten Stege 53, 54 beim Eindrücken des Zapfens 17 in die im Plattenelement 5 ausgebildete, kreisförmige Bohrung radial nach innen federnd gedrückt werden. Sobald die an den Stegen 53, 54 angeformten Rastnasen 56, 57 die Bohrung 55 in der Zeichnung nach unten durchdrungen haben, nehmen die Stege 53, 54 wieder ihre Ausgangslage ein, so daß die Rastnasen 56, 57 das Plattenelement 5 von unten hintergreifen. Hierdurch wird auf einfache Weise eine formschlüssige Verbindung zwischen dem Schaltrad 4 und dem Plattenelement 5 erreicht.

Die Montage des Drehschalters 1 ist folgende.

Während der Montage des Drehschalters 1 wird das Schaltrad 4 so gehalten, daß die Unterseite 41, wie in Fig. 5 dargestellt, nach oben zu liegen kommt. Nun wird in die Tasche 46 die Kontaktbrücke 48 eingelegt, wie es in Fig. 1 dargestellt ist. Anschließend wird die Leiterplatte 7 auf das Schaltrad 4 aufgesetzt, wobei der Zapfen 17 die Durchgangsbohrung 13 durchdringt. Nun wird das Plattenelement 5 mit seiner Bohrung 27 auf den Abschnitt 21 aufgesetzt. Dabei ist zu beachten, daß der Blechlappen 30 in den Schlitz 31 und die Zunge 32 in die Bohrung 33 eingreift. Das Plattenelement 5 wird soweit auf den Zapfen 17 aufgeschoben, bis die Bohrung 27 die Höhe der Ringnut 20 erreicht hat. Anschließend wird das Schaltrad 4 gedreht und der Abschnitt 21 überragt nun die Seitenflächen 25, 26. Die Montage des Drehschalters 1 ist beendet.

Das Plattenelement 5 wird über die Ringnut 20 so vorgespannt, daß der kürzere Schenkel 40 und die Kontaktfahnen 50, 51 mit Vorspannung an dem Schaltrad 5 bzw. an der Oberfläche 8 der Leiterplatte 7 anliegen. Wird anschließend die Leiterplatte 7 mit dem Drehschalter 1 in das Gehäuse 2 eingebaut, so ist darauf zu achten, daß der Anschlag 16 zwischen den beiden Anschlägen 14, 15 zum Eingriff gelangt. Hierdurch wird der Drehwinkel des Drehschalters 1 begrenzt, so daß zum einen das Plattenelement 5 niemals vom Zapfen 17 gelöst werden kann und zum anderen nur die für den Drehschalter 1 vorgesehenen Schaltstellungen eingestellt werden können. Aufgrund des verhältnismäßig großen Hebelarms gleitet beim Drehen des Drehschalters 1 die Zunge 32 verhältnismäßig leicht von der einen zur anderen Ausnehmung 42. Da auch die Kontaktfahnen 50, 51 als federnde Zungen ausgebildet sind, so gleiten diese stets mit einer konstanten Anpreßkraft auf der Oberfläche 8 der Leiterplatte 7, wodurch eine Funke bildung weitgehenst vermieden wird. Die Anpreßkraft der Kontaktfahnen 50, 51 wird zusätzlich durch die Federkraft des Plattenelements 5 beeinflußt.

## Patentansprüche

1. Elektrischer Drehschalter (1), der auf einer, auf ihrer Oberfläche (8) mit elektrischen Leiterbahnen versehenen Leiterplatte (7) angeordnet ist, mit einem auf der Leiterplatte (7) drehbar gelagerten Schaltrad (4), mit mindestens einer Kontaktbrücke (6), die beim Drehen des Drehschalters (1) mindestens zwei Leiterbahnen miteinander verbindet, mit einem vom Schaltrad (4) ausgehenden, die Leiterplatte (7) durchdringenden Zapfen (17), wobei der Zapfen (17) gegen seine axiale Verschiebung gesichert ist, wobei weiter die Kontaktbrücke (6) federnd gegen die Oberfläche (8) der Leiterplatte (7) angedrückt wird und wobei die verschiedenen Drehstellungen des Drehschalters (1) dadurch fixiert werden, daß in an ihm ausgebildete Ausnehmungen (42) ein mechanischer Eingriff erfolgt,
**dadurch gekennzeichnet**,
daß die Sicherung des Zapfens (17), der Eingriff in die Ausnehmungen (42) des Drehschalters (1) und das federnde Andrücken der Kontaktbrücke (6) mit Hilfe eines einzigen, elastisch verformbaren und an der Unterseite der Leiterplatte (7) drehfest angeordneten Plattenelements (5) dadurch erfolgt, daß das Plattenelement (5) vom Zapfen (17 durchdrungen wird, wobei der Zapfen (17) in allen Schaltstellungen Drehschalters (1) das Plattenelement (5) hintergreift, daß am Rand des Plattenelements (5) eine in Richtung des Zapfens (17) abgewinkelte Zunge (32) angeformt ist, die eine an der Leiterplatte (7) ausgebildete Öffnung (33) durchdringt, wobei die Zunge (32) mit ihrem freien Ende (40) in die Ausnehmungen (42) des Schaltrades (4) federnd einrastet und daß die Länge des senkrecht die Leiterplatte (7) durchdringenden Abschnitts der Zunge (32) so bemessen ist, daß das Plattenelement (5) zwischen den Ausnehmungen (42) und seiner Befestigung am Zapfen (17) vorgespannt ist.

2. Elektrischer Drehschalter nach Anspruch 1,
**dadurch gekennzeichnet**,
daß die Ausnehmungen (42) an der der Oberfläche (8) der Leiterplatte (7) gegenüberliegenden Unterseite (41) des Schaltrades (4) ausgebildet sind.

3. Elektrischer Drehschalter nach Anspruch 2,
**dadurch gekennzeichnet**,
daß die sich von dem Plattenelement (5) wegerstreckende Zunge (32) im Querschnitt im wesentlichen L-förmig ausgebildet ist und daß der vom längeren Schenkel (34) der Zunge (32) rechtwinklig und parallel zum Schaltrad (4) verlaufende Schenkel (40) derart zum Schaltrad (4) gewölbt ist, daß er in jede Ausnehmung (42) des Schaltrades (4) spielfrei einrastet.

4. Elektrischer Drehschalter nach den Ansprüchen 2 und 3,
**dadurch gekennzeichnet**,
daß an dem der Zunge (32) gegenüberliegenden Rand am Plattenelement (5) ein Blechlappen (30) angeformt ist, der in eine an der Leiterplatte (7) ausgebildete Vertiefung (31) eingreift.

5. Elektrischer Drehschalter nach Anspruch 1,
**dadurch gekennzeichnet**,
daß das Plattenelement (5) auf die Unterseite der Leiterplatte (7) gerichtete und dort anliegende Vorsprünge (44, 45) aufweist.

6. Elektrischer Drehschalter nach Anspruch 1,
**dadurch gekennzeichnet**,
daß das Plattenelement (5) aus einem Federstahlblech hergestellt ist, dessen Dicke so bemessen ist, daß das Rastelement (32) durch Drehen des Schaltrades (4) von Hand leicht federnd von einer Ausnehmung (42) zur anderen bringbar ist.

7. Elektrischer Drehschalter nach Anspruch 1,
**dadurch gekennzeichnet**,
daß die Kontaktbrücke (6) in einer am Schaltrad (4) ausgebildeten Ausnehmung (46) angeordnet ist, deren Rand (47) die Kontaktbrücke (6) begrenzt und daß im montierten Zustand des Drehschalters (1) die Leiterplatte (7) die Kontaktbrücke (6) in der Ausnehmung (46) des Schaltrades (4) gegen Herausfallen sichert.

8. Elektrischer Drehschalter nach Anspruch 1,
**dadurch gekennzeichnet**,
daß das Schaltrad (4) aus Kunststoff hergestellt ist.

9. Elektrischer Drehschalter nach Anspruch 1,
**dadurch gekennzeichnet**,
daß auf der der Leiterplatte (7) abgewandten Oberseite (9) am Schaltrad (4) zwei die Drehung des Schaltrades (4) begrenzende Anschläge (14, 15) ausgebildet sind, die mit einem an einem Gehäuse (2) angeordneten Anschlag (16) in Wirkverbindung bringbar sind.

10. Elektrischer Drehschalter nach Anspruch 9,
**dadurch gekennzeichnet**,
daß an der Oberseite (9) am Schaltrad (4) eine Mitnehmeranordnung (10) ausgebildet ist, die zur Aufnahme und zur Befestigung eines Drehknopfes dient und daß der Drehknopf das Gehäuse (2) nach außen durchdringt.

11. Elektrischer Drehschalter nach Anspruch 1,
**dadurch gekennzeichnet**,
daß zwischen dem Zapfen (17) und dem Plattenelement (5) eine Bajonettverbindung besteht, die einerseits von einer am Plattenelement (5) ausgebildeten Bohrung (26) und andererseits aus am Zapfen (17) ausgebildeten Rastnasen (56, 57) besteht.

## Claims

1. A rotary electrical switch (1) mounted on a printed circuit board (7) having a pattern of electric conductors on its surface (8), with a ratchet wheel (4) mounted for rotatable movement on said printed circuit board (7), with at least one contact bridge (6) establishing electrical contact between at least two conductors on rotary movement of said rotary switch (1), with a trunnion (17) extending from said ratchet wheel (4) through said printed circuit board (7), said trunnion (17) being secured against axial displacement, said contact bridge (6) being further urged into resilient engagement with said surface (8) of said printed circuit board (7), said rotary switch (1) being located in its various switch positions by mechanical means engaging in indentations (42) provided thereon,
**characterized in that** the securing of said trunnion (17), the engagement in said indentations (42) of said rotary switch (1), and the resilient engagement of said contact bridge (6) by means of a single, elastically deformable plate structure (5) arranged on the underside of said printed circuit board (7) in a manner preventing relative rotation, are accomplished in that said trunnion (17) is passed through said plate structure (5), said trunnion (17) engaging the underside of said plate structure (5) in all switch positions of said rotary switch (1), that a tongue (32) angled in the direction of said trunnion (17) is integrally formed on the periphery of said plate structure (5), said tongue (32) being passed through a bore (33) provided in said printed circuit board (7), the free end (40) of said tongue resiliently engaging in said indentations (42) of said ratchet wheel (4), and that the length of the portion of said tongue (32) passing through said printed circuit board (7) at right angles thereto is dimensioned such as to bias said plate structure (5) between said indentations (42) and its mounting on said trunnion (17).

2. The rotary electrical switch as claimed in claim 1,
**characterized in that** said indentations (42) are provided on the underside (41) of said ratchet wheel (4) opposite said surface (8) of said printed circuit board (7).

3. The rotary electrical switch as claimed in claim 2,
**characterized in that** said tongue (32) extending away from said plate structure (5) is substantially L-shaped in cross-section, the leg (40) extending from the longer leg (34) of said tongue (32) at right angles and parallel to said ratchet wheel (4) being domed in the direction of said ratchet wheel (4) in such fashion that it falls into any indentation (42) of said ratchet wheel (4) without any clearance.

4. The rotary electrical switch as claimed in claims 2 and 3,
**characterized in that** a sheet-metal tang (30) is formed integrally with said plate structure (5) at the end remote from said tongue (32), said sheet-metal tang (30) engaging in a slot (31) provided on said printed circuit board (7).

5. The rotary electrical switch as claimed in claim 1,
**characterized in that** said plate structure (5) is provided with projections (44, 45) extending in the direction of and abutting the underside of said printed circuit board (7).

6. The rotary electrical switch as claimed in claim 1,
**characterized in that** said plate structure (5) is made of a spring steel sheet material of a thickness dimensioned such as to enable said detent means (32) to be moved slightly resiliently from one indentation (42) to another by manual rotation of said ratchet wheel (4).

7. The rotary electrical switch as claimed in claim 1,
**characterized in that** said contact bridge (6) is disposed in a recess (46) provided on said ratchet wheel (4), said recess having a rim (47) for bounding said contact bridge (6), and that in the assembled condition of said rotary switch (1) said printed circuit board (7) holds said contact bridge (6) captive within said recess (46) of said ratchet wheel (4).

8. The rotary electrical switch as claimed in claim 1,
**characterized in that** said ratchet wheel (4) is made of plastics material.

9. The rotary electrical switch as claimed in claim 1,
**characterized in that** two stop means (14, 15) limiting rotation of said ratchet wheel (4) are provided on the upper side (9) of said ratchet wheel (4) remote from said printed circuit board (7), said stop means being movable into operative engagement with a further stop means (16) disposed on a housing (2).

10. The rotary electrical switch as claimed in claim 9,
**characterized in that** a driver arrangement (10) serving to accommodate and secure a rotary knob is provided on the upper side (9) of said ratchet wheel (4), said rotary knob extending through said housing (2) to the outside.

11. The rotary electrical switch as claimed in claim 1,
**characterized in that** a bayonet-type connection exists between said trunnion (17) and said plate structure (5), said connection being composed of a bore (27) provided on said plate structure (5) for one part and of detent noses (56, 57) formed on said trunnion (17) for the other part.

## Revendications

1. Commutateur électrique tournant (1) agencé sur une plaque à circuit imprimé (7) dont la surface (8) est munie de pistes conductrices de l'électricité, ce commutateur comportant, montée à rotation sur la plaque à circuit imprimé (7), une roue de commande (4), au moins un pont de contact (6) qui, lors de la rotation du commutateur tournant (1), relie entre eux au moins deux trajets conducteurs, un téton (17) partant d'une roue de commande (4) et traversant la plaque à circuit imprimé (7), ce téton (17) étant arrêté axialement, ledit pont de contact (6) étant en outre appliqué avec déformation élastique contre la surface (8) de la plaque à circuit imprimé (7), et les diverses positions angulaires du commutateur tournant (1) étant fixées par la réalisation d'un engagement mécanique dans des évidements (42) qui y sont aménagés,
caractérisé
par le fait que l'arrêt du téton (17), l'engagement dans les évidements (42) du commutateur tournant (1) et l'appui avec déformation élastique du pont de contact (6) à l'aide d'un unique élément-plaque (5) déformable élastiquement, agencé avec solidarisation en rotation contre le côté dessous de la plaque à circuit imprimé (7), résultent de ce que ledit élément-plaque (5) est traversé par le téton (17), ce téton (17) formant dans toutes les positions du commutateur tournant (1), une retenue à l'égard de l'élément-plaque (5), de ce qu'une languette (32) coudée en direction du téton (17) est formée sur le bord de l'élément-plaque (5) et traverse une ouverture (33) aménagée dans la plaque à circuit imprimé (7), ladite languette (32) s'enclenchant élastiquement, par son extrémité libre (40), dans les évidements (42) de la roue de commande (4), et de ce que la longueur de la portion de la languette (32) traversant perpendiculairement la plaque à circuit imprimé (7) est d'une valeur telle que l'élément-plaque (5) se trouve précontraint entre les évidements (42) et sa fixation au téton (17).

2. Commutateur électrique tournant selon revendication 1,
caractérisé
par le fait que les évidements (42) sont aménagés dans le côté inférieur (41) de la roue de commande (4) opposé à la surface (8) de la plaque à circuit imprimé (7).

3. Commutateur électrique tournant selon revendication 2,
caractérisé
par le fait que la languette (32) qui s'étend en partant de l'élément-plaque (5) possède une section droite sensiblement en forme de L, et par le fait que l'aile (40) s'étendant parallèlement à la roue de commande (4) et dirigée perpendiculairement à l'aile plus longue (34) de la languette (32) est bombée en direction de la roue de commande (4) de manière à s'enclencher sans jeu dans chaque évidement (42) de la roue de commande (4).

4. Commutateur électrique tournant selon les revendications 2 et 3,
caractérisé
par le fait qu'une patte en tôle (30) est formée sur l'élément-plaque (5), sur le bord opposé à la languette (32), cette patte en tôle s'engageant dans une dépression (31) aménagée dans la plaque à circuit imprimé (7).

5. Commutateur électrique tournant selon revendication 1,
caractérisé
par le fait que l'élément-plaque (5) présente des reliefs (44, 45) dirigés vers le côté dessous de la plaque à circuit imprimé (7) et s'y appliquant.

6. Commutateur électrique tournant selon revendication 1,
caractérisé
par le fait que l'élément-plaque (5) est réalisé à partir d'une tôle en acier à ressort, dont l'épaisseur est telle que l'élément d'enclenchement (32) puisse être facilement amené, par rotation manuelle de la roue de commande (4), d'un évidement (42) à l'autre en se déformant élastiquement.

7. Commutateur électrique tournant selon revendication 1,
caractérisé
par le fait que le pont de contact (6) est agencé dans un évidement (46) aménagé dans la roue de commande (4), le bord (47) de cet évidement bordant le pont de contact (6), et par le fait que, dans la condition montée du commutateur tournant (1), la plaque à circuit imprimé (7) empêche le pont de contact (6) dans l'évidement (46) de la roue de commande (4) de s'échapper.

8. Commutateur électrique tournant selon revendication 1,
caractérisé
par le fait que la roue de commande (4) est en matière plastique.

9. Commutateur électrique tournant selon revendication 1,
caractérisé
par le fait que deux butées (14, 15) limitant la rotation de la roue de commande (4) sont aménagées sur la roue de commande (4), du côté (9) non tourné vers la plaque à circuit imprimé (7), ces butées pouvant coopérer fonctionnellement avec une butée (16) agencée sur une enveloppe (2).

10. Commutateur électrique tournant selon revendication 9,
caractérisé
par le fait qu'un agencement entraîneur (10) est aménagé sur le côté supérieur (9) de la roue de commande (4) et sert à recevoir et à fixer un bouton tournant, et par le fait que ce bouton tournant traverse l'enveloppe (2), vers l'extérieur.

11. Commutateur électrique tournant selon revendication 1,
caractérisé
par le fait qu'il y a, entre le téton (17) et l'élément-plaque (5), un assemblage du type à baïonnette qui est constitué d'une part par un trou (26) aménagé dans l'élément-plaque (5) et, d'autre part, par des mentonnets d'enclenchement (56, 57) aménagés sur le téton (17).
